# DEMANDE DE BREVET EUROPEEN

(11) **EP 4 760 052 A1**
(43) Date de publication de la demande: **17.06.2026**
(21) Numéro de dépôt: 25221286.5
(22) Date de dépôt: 05.12.2025
(51) Int. Cl.: E21F 1/00

(54) **MANOEUVRE DE TRONÇON DE CONDUIT SOUPLE D'AERATION**

(30) Priorité: 11.12.2024 FR 2413851
(71) Demandeur: SEMA SA, 92000 Nanterre (FR)
(72) Inventeur: LAUBIE, Charles, 92000 NANTERRE (FR)
(74) Mandataire: Cabinet Netter

(57) **Abrégé**

Appareil de manœuvre 6 de tronçon 3 de conduit souple d'aération, comprenant un organe de collecte 8 de tronçon de conduit souple comprenant une base 13 et une poutre 12 en porte à faux par rapport à la base 13, une paroi circulaire pour le passage d'un flux d'air de ventilation étant ménagée à travers la base 13 et la poutre 12, la poutre 12 comprenant autour au moins une paroi circulaire, un premier joint d'étanchéité 9 activable étant disposé autour de ladite paroi à l'opposé de la base 13, un deuxième joint d'étanchéité 10 activable étant relié au premier joint d'étanchéité 9 par un manchon d'étanchéité 11 et supporté par un bras mobile 16 entre une position rétractée et une position déployée, le premier joint d'étanchéité 9 étant configuré pour être activé et étanche avec le tronçon 3 de conduit souple lors d'une phase déploiement du bras mobile 16 et le deuxième joint d'étanchéité 10 étant configuré pour être activé et étanche avec le tronçon 3 de conduit souple lors d'une phase de rétractation du bras mobile 16. Le tronçon 3 de conduit souple est troussé sur l'organe de collecte 8.

## Description

L'invention concerne le domaine des conduits d'aération souples du type utilisé notamment lors du creusement de tunnel. Elle concerne également des organes de mise en œuvre du conduit d'aération.

Lors du creusement d'un tunnel, d'un puits de mine ou de toute autre galerie souterraine, on doit faire arriver de l'air frais à proximité du front de creusement.

Pour ce faire, on utilise généralement un conduit d'aération, aussi appelé gaine d'aération dans la technique, menant de l'extérieur de la zone de creusement, au front de creusement. On peut alors souffler de l'air frais dans ce conduit à partir d'un ventilateur disposé à l'extérieur ou à l'intérieur.

Bien entendu, le conduit d'aération doit être rallongé à mesure que le front de creusement avance.

On réalise les conduits d'aération en déployant un long tuyau souple et fin, le plus souvent en matière textile. Un tel tuyau est généralement appelé « Ventube » dans la technique. On peut se reporter à FR 3 033 590.

On utilise alors un dispositif que l'on pourrait qualifier de distributeur. Le distributeur comprend une pièce cylindrique ou noyau sur laquelle une portion longitudinale de tuyau souple est enfilée et troussée. Le noyau est maintenu dans l'espace intérieur creux d'un châssis, de manière solidaire à celui-ci. Une pièce tronconique, parfois appelée « cône de distribution », se raccorde coaxialement au noyau, de manière à s'évaser en s'éloignant de celui-ci.

Pour former une section de gaine d'aération, on fait avancer le distributeur au fur et à mesure que le creusement progresse : par effet de tension, une portion de tuyau dont la longueur correspond à l'avance du distributeur, se trouve retirée du noyau, mise à son diamètre nominal en passant autour du cône de distribution, et finalement déployée.

Pour la plupart des applications cependant, la longueur de la section de tuyau que le distributeur peut contenir, en général de l'ordre d'une ou deux centaines de mètres ne suffit pas à achever le creusement. Lorsque le distributeur est vide, on le ressort à l'extérieur du creusement et on le recharge avec une nouvelle section de tuyau.

Avant son montage sur le noyau, le tuyau se trouve replié sur lui-même en bande, c'est-à-dire que sa section transversale présente une allure aplatie. Cela permet le stockage de longueurs importantes de tuyau sous forme compacte, par exemple en bobine, à la manière des tuyaux couramment utilisés par les pompiers, ou en paquet, où la bande est pliée en aller-retour et entassée.

Pour recharger le distributeur, le tuyau ainsi stocké doit être déplié, enfilé et troussé sur le noyau, à la main. Cette opération s'avère fastidieuse et difficile, en particulier lorsqu'il faut faire pénétrer le tuyau dans l'espace annulaire compris entre l'extérieur du noyau et la paroi de l'espace intérieur creux. Le rechargement implique le plus souvent de disposer le distributeur de manière que son noyau s'étende verticalement et d'aménager une zone de travail spécifique, où une tour de sécurité est érigée pour les opérateurs : le noyau s'étend en effet sur plusieurs mètres en longueur (généralement aux alentours de trois mètres) et en diamètre (généralement au voisinage de deux mètres). Ces opérateurs utilisent alors de longs bâtons pour pousser le tuyau à l'intérieur du distributeur, entre le noyau et la paroi de l'espace intérieur creux, ce qui rend la manipulation assez imprécise. En pratique, il n'est pas rare qu'une journée complète de travail soit nécessaire à quatre opérateurs pour recharger le distributeur. Le rechargement d'un distributeur s'avère donc une opération longue et coûteuse qui implique en outre la mise hors service du distributeur pendant toute la durée de l'opération.

Le brevet FR2960617 est venu proposer un procédé de mise en place d'un conduit d'aération dans lequel on déploie, à l'aide d'un distributeur, un tuyau replié en bande en vue de former une portion de conduit, ledit distributeur comprenant un châssis doté d'un espace intérieur creux dans lequel est fixé un support sur lequel une section de tuyau a été enfilée et troussée, le support étant prolongé par un cône de déploiement, ledit procédé comprenant, en fin de déploiement de la section de tuyau, une phase de rechargement comprenant les étapes de détacher le cône de déploiement du châssis ; d'installer une nouvelle section de tuyau sur le support en position de déploiement ; de rattacher le cône de déploiement au châssis ; et de relier la nouvelle section de tuyau à une portion de conduit.

Pour faciliter la charge/recharge de la cartouche, la Demanderesse a mis au point un dispositif selon le brevet FR3060644.

Approfondissant ses études, la Demanderesse s'est rendu compte qu'un besoin existait de faire varier la longueur du conduit d'aération tout en maintenant le service de ventilation. Ainsi, une réparation d'un tunnel existant peut créer un tel besoin. Le bétonnage de la paroi creusée d'un tunnel en cours de construction peut aussi nécessiter de libérer une certaine longueur de tunnel en arrière des engins réalisant le creusement. Le démontage du conduit d'aération en fin de travaux est un autre cas.

Selon un aspect de l'invention, l'appareil de manœuvre de tronçon de conduit souple d'aération comprend un organe de collecte de tronçon de conduit souple comprenant une base, une paroi circulaire et une poutre en porte à faux par rapport à la base, une ouverture pour le passage d'un flux d'air de ventilation étant ménagée à travers la base et la paroi circulaire. Un premier joint d'étanchéité activable est disposé autour de ladite paroi circulaire à l'opposé de la base. Un deuxième joint d'étanchéité activable est relié au premier joint d'étanchéité par un manchon d'étanchéité et supporté par un bras mobile entre une position rétractée et une position déployée. Le premier joint d'étanchéité est configuré pour être activé et étanche avec le tronçon de conduit souple lors d'une phase de rétractation du bras mobile et le deuxième joint d'étanchéité est configuré pour être activé et étanche avec le tronçon de conduit souple lors d'une phase de déploiement du bras mobile. Le tronçon de conduit souple peut être allongé ou raccourci pendant le soufflage de l'air dans le conduit souple. Les interruptions de ventilation sont réduites. La manœuvre du tronçon de conduit souple peut être effectuée en temps masqué.

Dans un mode de réalisation, le premier joint d'étanchéité activable et le deuxième joint d'étanchéité activable sont gonflables. Les joints d'étanchéité activables peuvent être gonflés à l'air, par exemple par une source d'air comprimé. La désactivation des joints d'étanchéité activables est rapide.

Dans un mode de réalisation, le premier joint d'étanchéité activable et le deuxième joint d'étanchéité activable sont annulaires. Les frottements sont réduits.

Dans un mode de réalisation, le bras mobile est télescopique. L'encombrement est réduit.

Dans un mode de réalisation, le bras mobile comprend un organe de manœuvre tel que vérin électrique ou pneumatique. La construction est simple.

Dans un mode de réalisation, l'appareil comprend un portique mobile supportant ledit organe de collecte. Des opérateurs peuvent travailler sur le portique.

Dans un mode de réalisation, le portique mobile présente une partie supérieure de support dudit organe de collecte. Des engins de travaux peuvent passer sous le portique.

Dans un mode de réalisation, le manchon comprend un tube rigide ouvert présentant une surface de rugosité compatible avec ledit tronçon de conduit souple. Le manchon peut être réaliser en acier galvanisé. Le manchon peut présenter une rugosité adaptée au conduit souple. Le tronçon de conduit souple est préservé.

Dans un mode de réalisation, l'appareil comprend un portique de compression mobile en translation par rapport à l'organe de collecte de tronçon de conduit souple, monté autour de la paroi circulaire et muni d'actionneurs de troussage pour trousser ledit tronçon de conduit souple.

L'invention propose un procédé de variation de la longueur d'un conduit souple d'aération en cours de fonctionnement. Le procédé de manœuvre de tronçon de conduit souple d'aération, met en œuvre un organe de collecte de tronçon de conduit souple comprenant une base, une paroi circulaire et une poutre en porte à faux par rapport à la base, une ouverture pour le passage d'un flux d'air de ventilation étant ménagée à travers la base et la paroi circulaire. Un premier joint d'étanchéité est disposé autour de ladite paroi circulaire à l'opposé de la base. Un deuxième joint d'étanchéité est relié au premier joint d'étanchéité par un manchon d'étanchéité et supporté par un bras mobile. Ledit procédé comprend l'activation du premier joint d'étanchéité le rendant étanche avec le tronçon de conduit souple, le deuxième joint d'étanchéité étant inactif, puis le déploiement du bras mobile, puis l'activation du deuxième joint d'étanchéité le rendant étanche avec le tronçon de conduit souple, le premier joint d'étanchéité étant inactif, puis la rétractation du bras mobile par rapport à l'organe de collecte. Au raccourcissement du conduit souple, le procédé permet de déplacer le bras mobile alors que la portion du tronçon de conduit souple située entre les joints d'étanchéité voit une pression interne égale à la pression externe.

Dans un mode de réalisation, simultanément à la rétractation du bras mobile, l'organe de collecte est déplacé en sens inverse et à une vitesse de norme égale, le bras mobile étant ainsi stationnaire par rapport au tronçon de conduit souple.

Dans un mode de réalisation, le premier joint d'étanchéité étant actif, un portique de compression monté autour de la paroi circulaire est entraîné en translation par rapport à l'organe de collecte de tronçon de conduit dans le même sens que la rétractation du bras mobile, et des actionneurs de troussage viennent en contact avec ledit tronçon de conduit souple pour le repousser à l'opposé du premier joint d'étanchéité et ainsi le trousser.

Dans un mode de réalisation, les étapes d'activation du premier joint d'étanchéité puis d'activation du deuxième joint d'étanchéité sont répétées jusqu'à troussage d'une longueur voulue du conduit de ventilation, puis la ventilation est arrêtée et le tronçon de conduit de ventilation est désolidarisé de la ligne de ventilation et l'organe de collecte portant le tronçon de conduit de ventilation est remplacé par un organe de collecte vide.

La présente invention sera mieux comprise à la lecture de la description détaillée d'un mode de réalisation pris à titre d'exemple nullement limitatif et illustré sur les dessins annexés :
[Fig. 1] est une vue de côté d'un dispositif de ventilation selon un aspect de l'invention.
[Fig. 2] est une vue de côté d'un appareil de manœuvre de tronçon de conduit souple d'aération selon un aspect de l'invention.
[Fig. 3] est une vue de côté d'un appareil de manœuvre de tronçon de conduit souple d'aération selon un aspect de l'invention dans une position semi déployé.
[Fig. 4] est une vue de côté d'un appareil de manœuvre de tronçon de conduit souple d'aération selon un aspect de l'invention dans une position déployée.
[Fig. 5] est une vue de côté d'un appareil de manœuvre de tronçon de conduit souple d'aération selon un aspect de l'invention dans une position semi rétractée.
[Fig. 6] est une vue de côté d'un appareil de manœuvre de tronçon de conduit souple d'aération selon un aspect de l'invention vers une position rétractée.
[Fig. 7] est une vue de côté d'un appareil de manœuvre de tronçon de conduit souple d'aération selon un aspect de l'invention dans une position de troussage avec un portique de compression.
[Fig. 8] est une vue de côté d'un appareil de manœuvre de tronçon de conduit souple d'aération selon un aspect de l'invention dans une position de sortie de la structure avec cartouche.

Tel qu'illustré sur les figures, une zone de travail 1 est équipée d'un conduit de ventilation 2 souple formé de tronçons 3. La zone de travail 1 peut être une gaine technique, un ouvrage souterrain, par exemple un tunnel. De manière générale, un apport d'air frais est demandé dans la zone de travail 1 pour permettre à des opérateurs de travailler dans de bonnes conditions. Le tronçon 3 de conduit de ventilation est pliable et/ou enroulable sur un tambour après qu'il a été mis à plat. Le tronçon 3 de conduit de ventilation est troussable axialement en formant des ondulations tout en conservant une l'ouverture centrale permettant un flux d'air. Ainsi la longueur d'un tronçon 3 de conduit de ventilation peut être réglée entre un état troussé correspondant à une longueur minimale, un état étendu correspondant à une longueur maximale et des états intermédiaires en fonction de la longueur souhaitée.

Un ventilateur 20 est en général installé à l'entrée de la zone de travail 1 et alimente le conduit de ventilation 2 en air frais. Le conduit de ventilation 2 comprend un nombre de tronçons 3 croissant avec l'avancement de la zone de travail 1. Ainsi, le fond de la zone de travail 1 s'éloigne de l'entrée au fur et à mesure du creusement. Les tronçons 3 sont supportés par des fixations 5 en position haute dans la zone de travail pour laisser un espace de travail en dessous. Dans l'espace de travail, les opérateurs et les machines peuvent évoluer.

Dans la zone de travail 1, le tronçon 3 de conduit de ventilation est amené ranger, à l'état troussé dans une cartouche. Le tronçon 3 de conduit de ventilation est un long tuyau souple et fin, notamment en matière textile. La cartouche est insérée dans un distributeur 4. Un exemple de distributeur 4 est décrit dans FR2960617. Le distributeur 4 est disposé du côté aval du conduit de ventilation 2, à l'opposé du ventilateur 20. Le tronçon 3 de conduit de ventilation déployé ou partiellement déployé est supporté par des supports 5. Les supports 5 peuvent comprendre des crochets, des manilles, des agrafes ou autres. Les supports 5 peuvent être suspendus à des anneaux scellés dans une paroi supérieure de la zone de travail 1. Le tronçon 3 de conduit de ventilation porté par les supports 5 est fixe dans la zone de travail 1.

Dans le mode de réalisation illustré sur la figure 1, au moins un premier tronçon 3 de conduit de ventilation est déployé et un deuxième tronçon 3 de conduit de ventilation est partiellement troussé dans un distributeur 4. Le premier tronçon 3 de conduit de ventilation est alimenté par le ventilateur 20 installé en amont. Le deuxième tronçon 3 de conduit de ventilation partiellement stocké dans le distributeur 4 est amené à proximité de la zone de travail. Les termes aval et amont sont définis en référence au sens d'écoulement de l'air de ventilation illustré par une flèche dirigée vers le ventilateur 20 sur la figure 1.

L'extrémité amont du deuxième tronçon 3 de conduit de ventilation est reliée à l'extrémité aval du premier tronçon 3 de conduit de ventilation. La liaison entre l'extrémité amont du deuxième tronçon 3 de conduit de ventilation et l'extrémité aval du premier tronçon 3 de conduit de ventilation est suffisamment étanche. L'opération de liaison peut être effectuée pendant un arrêt de courte durée du ventilateur 20. Ladite liaison peut être réalisée par œillets et anneaux, par fermeture à glissière, etc.

Dans certain cas, un tronçon 3 de conduit de ventilation doit être retiré du conduit de ventilation 2 tout en conservant le fonctionnement d'apport d'air. A cet effet, le tronçon 3 de conduit de ventilation est reconditionné à l'aide d'un appareil de manœuvre 6 sur lequel une portion longitudinale de tronçon 3 de conduit de ventilation est enfilée et troussée, cf figures 2 à 8. Ledit appareil de manœuvre 6 est monté sur un portique mobile 7 se déplaçant vers l'aval, soit en direction de la zone de travail de creusement. Lors de la mise en place du dispositif de collecte sur le portique mobile 7, la ventilation sera arrêtée pendant une durée brève de quelques minutes.

L'appareil de manœuvre 6 comprend un organe de collecte 8 de tronçon 3 de conduit souple. L'organe de collecte 8 est muni d'une paroi circulaire en son centre pour le passage du flux d'air de ventilation. La paroi circulaire forme une ouverture ménagée à travers l'organe de collecte 8. L'appareil de manœuvre 6 possède un premier joint d'étanchéité 9 activable disposé côté amont, un deuxième joint d'étanchéité 10 activable disposé côté aval, un manchon d'étanchéité 11 reliant le premier joint d'étanchéité 9 activable et le deuxième joint d'étanchéité 10 activable. Le premier joint d'étanchéité 9 est configuré pour être activé et étanche avec le tronçon 3 de conduit souple lors d'une phase de déploiement dudit appareil de manœuvre 6. Le deuxième joint d'étanchéité 10 est configuré pour être activé et étanche avec le tronçon 3 de conduit souple lors d'une phase de déplacement dudit appareil de manœuvre 6.

L'appareil de manœuvre 6 comprend une base 13 et une poutre 12. La poutre 12 est en porte à faux par rapport à la base 13. L'ouverture formée par la paroi circulaire pour le passage du flux d'air de ventilation traverse la base 13. La poutre 12 est à l'intérieur de la paroi circulaire. Le premier joint d'étanchéité 9 activable est disposé autour de ladite paroi circulaire et est à l'opposé de la base 13. Le deuxième joint d'étanchéité 10 activable est relié au premier joint d'étanchéité 9 par un manchon d'étanchéité 11. Le deuxième joint d'étanchéité 10 activable est supporté par un bras mobile 16 entre une position rétractée et une position déployée. Le manchon d'étanchéité 11 est supporté par le bras mobile 16 entre une position rétractée et une position déployée. Le deuxième joint d'étanchéité 10 est configuré pour être activé et étanche avec le tronçon 3 de conduit souple lors d'une phase de rétractation du bras mobile 16 et le premier joint d'étanchéité 9 étant configuré pour être activé et étanche avec le tronçon 3 de conduit souple lors d'une phase de déploiement du bras mobile 16. Le bras mobile 16 peut être télescopique.

Dans le mode de réalisation représenté, la base 13 comprend un pied 14 et un flasque 15 supportant la poutre 12. L'appareil de manœuvre 6 repose sur un portique mobile 7 déplaçable longitudinalement, notamment dans la zone de travail 1.

Le premier joint d'étanchéité 9 à l'état inactif ou dégonflé laisse une liberté de mouvement relatif au tronçon 3 de conduit souple. L'organe de collecte 8 est alors capable d'être déplacé vers l'aval tout en maintenant la ventilation par le conduit de ventilation 2. Le deuxième joint d'étanchéité 10 à l'état inactif ou dégonflé laisse une liberté de mouvement relatif au tronçon 3 de conduit souple. Le bras mobile 16 et le deuxième joint d'étanchéité 10 sont alors capables d'être déplacés vers l'aval, tout en maintenant la ventilation par le conduit de ventilation 2. Le gonflage du premier joint d'étanchéité 9 peut être effectué en maintenant la ventilation par le conduit de ventilation 2. Le dégonflage du premier joint d'étanchéité 9 peut être effectué en maintenant la ventilation par le conduit de ventilation 2. Le gonflage du deuxième joint d'étanchéité 10 peut être effectué en maintenant la ventilation par le conduit de ventilation 2. Le dégonflage du deuxième joint d'étanchéité 10 peut être effectué en maintenant la ventilation par le conduit de ventilation 2. Ainsi, un tronçon 3 de conduit de ventilation peut être troussé alors que la pression dans le conduit de ventilation 2 est une pression de travail supérieure à la pression ambiante. Dans un état stationnaire de l'appareil de manœuvre 6, le premier joint d'étanchéité 9 et le deuxième joint d'étanchéité 10 peuvent être actifs.

Dans un état activé du premier joint d'étanchéité 9 et inactif du deuxième joint d'étanchéité 10, le bras mobile 16 peut être en mouvement entre la position rétractée et une position déployée, dans le sens de la rétractation comme dans le sens du déploiement. L'organe de collecte 8 est alors stationnaire. La portion du tronçon 3 de conduit de ventilation située entre le premier joint d'étanchéité 9 et le deuxième joint d'étanchéité 10 est soumise à la pression de l'air soufflé dans le conduit de ventilation 2, supérieure de quelques centaines de Pa à la pression ambiante. Dans un état activé du deuxième joint d'étanchéité 10 et inactif du premier joint d'étanchéité 9, l'organe de collecte 8 peut être en mouvement vers l'aval comme indiqué par les flèches des figures 5 à 8. Le bras mobile 16 peut alors être en mouvement relativement à l'organe de collecte 8. La portion du tronçon 3 de conduit de ventilation située entre le premier joint d'étanchéité 9 et le deuxième joint d'étanchéité 10 est soumise à la pression ambiante. La portion du tronçon 3 de conduit de ventilation peut alors être manipulée, notamment troussée.

En d'autres termes, le bras mobile 16 et le deuxième joint d'étanchéité 10 sont situés à l'intérieur du tronçon 3 de conduit de ventilation, se déploient au maximum vers l'avant dans le sens du flux de ventilation. Le manchon d'étanchéité 11 relie le premier joint d'étanchéité 9 et le deuxième joint d'étanchéité 10 et assure l'étanchéité entre le flux d'air de ventilation et la pression ambiante.

Lors de la mise en place de l'appareil de manœuvre 6 sur le portique mobile 7, la ventilation sera brièvement arrêtée puis remise en service, cf figure 3. Une extrémité aval du tronçon 3 de conduit souple est pénétrée par le deuxième joint d'étanchéité 10 dégonflé et le bras mobile 16. Puis le premier joint d'étanchéité 9 passe dans le tronçon 3 de conduit souple. Puis l'organe de collecte 8 entre dans le tronçon 3 de conduit souple. Le deuxième joint d'étanchéité 10 est gonflé et la ventilation peut être remise en service.

Dans l'état illustré sur la figure 4, le premier joint d'étanchéité 9 est activé et le deuxième joint d'étanchéité 10 est inactif. Le bras mobile 16 et le deuxième joint d'étanchéité 10 sont en cours de déplacement vers l'aval dans le sens de la flèche. Le bras mobile 16 est déployé au maximum vers l'avant dans le sens du flux de ventilation et sous flux de ventilation.

En position déployée du bras mobile 16, cf figure 5, le deuxième joint d'étanchéité 10 est activé par gonflage, puis le premier joint d'étanchéité 9 est désactivé par dégonflage. On libère ainsi les contraintes dans la zone d'enfilage et troussage. La portion du tronçon 3 de conduit de ventilation située entre le premier joint d'étanchéité 9 et le deuxième joint d'étanchéité 10 est soumise à la pression ambiante. Ladite portion du tronçon 3 de conduit de ventilation peut être troussée par un opérateur. Ladite portion du tronçon 3 de conduit de ventilation est rangée par repliement en ondulations annulaires. Ladite portion du tronçon 3 de conduit de ventilation occupe, à l'état troussé un espace annulaire ayant une longueur très inférieure à la longueur de la portion du tronçon 3 de conduit de ventilation à l'état de fonctionnement, un diamètre intérieur inférieur au diamètre intérieur du tronçon 3 de conduit de ventilation à l'état de fonctionnement, et un diamètre extérieur supérieur au diamètre extérieur du tronçon 3 de conduit de ventilation à l'état de fonctionnement.

Puis, le portique mobile 7 est avancé vers l'aval et simultanément et à une vitesse égale, le bras mobile 16 est rétracté, cf figure 6. Ceci est compatible avec la solidarisation temporaire du deuxième joint d'étanchéité 10 et du tronçon 3 de conduit de ventilation.

Une fois le bras télescopique rentré totalement cf figure 7, le premier joint d'étanchéité 9 est gonflé pour prendre le relais du deuxième joint d'étanchéité 10. Puis, le deuxième joint d'étanchéité 10 est désactivé par dégonflage. La portion du tronçon 3 de conduit de ventilation située entre le premier joint d'étanchéité 9 et le deuxième joint d'étanchéité 10 est soumise à la pression dans le conduit de ventilation.

On peut ensuite procéder au décrochage d'un support 5 du tronçon 3 de conduit de ventilation pour permettre de répéter les opérations précédentes.

L'appareil de manœuvre 6 comprend, en outre, un portique de compression 17 mobile en translation par rapport à l'organe de collecte 8 de tronçon de conduit souple. Le portique de compression est disposé autour de la paroi circulaire. Le portique de compression 17 est supporté par des rails faisant partie de l'appareil de manœuvre 6 ou du portique mobile 7. Le portique de compression est entraîné par un mécanisme à crémaillère. Le portique de compression vient autour du tronçon de conduit souple. Le portique de compression comprend des chariots 18 munis d'actionneurs de troussage 19 pour trousser ledit tronçon de conduit souple. Les actionneurs de troussage 19 peuvent comprendre des vérins orientés obliquement vers l'amont et vers le tronçon de conduit souple à partir du portique de compression. L'actionnement des vérins vient pousser le tronçon de conduit souple vers l'amont. Le tronçon de conduit souple est comprimé vers le flasque 15. Le tronçon de conduit souple perd sa forme tubulaire et se déforme en plis lui conférant un encombrement axial réduit, c'est-à-dire est troussé.

Ainsi, le premier joint d'étanchéité 9 étant gonflé, le portique de compression est déplacé en translation par rapport à l'organe de collecte 8 de tronçon de conduit vers le flasque 15 de la base 13. Le déplacement du portique de compression est effectué vers l'amont. Le déplacement du portique de compression est effectué dans le même sens que la rétractation du bras mobile 16. Simultanément audit déplacement du portique de compression, les actionneurs de troussage s'étendent et viennent en contact avec ledit tronçon de conduit souple pour le repousser vers le flasque 15, à l'opposé du premier joint d'étanchéité 9 et ainsi le trousser. Après le troussage, les actionneurs de troussage se rétractent et le portique de compression est ramené vers l'aval.

Puis, le premier joint d'étanchéité 9 restant gonflé, le bras mobile 16 est amené de la position rétractée à la position déployée en s'étendant vers l'aval dans le tronçon de conduit souple. Le cas échéant des supports 5 sont décrochés. Le deuxième joint d'étanchéité 10 est ensuite gonflé puis le premier joint d'étanchéité 9 est dégonflé. Le portique mobile 7 est avancé vers l'aval et simultanément et à une vitesse égale, le bras mobile 16 est rétracté. Le tronçon de conduit souple passe autour du premier joint d'étanchéité 9 et à l'intérieur du portique de compression 17.

Une fois le bras mobile 16 en position rétractée, le premier joint d'étanchéité 9 est gonflé, puis le deuxième joint d'étanchéité 10 est dégonflé. Le portique de compression 17 est de nouveau déplacé comme précédemment expliqué.

Le cycle est effectué autant de fois que nécessaire jusqu'à troussage de la longueur totale du tronçon 3 de conduit de ventilation. Puis la ventilation est arrêtée, cf figure 8, et le tronçon 3 de conduit de ventilation est désolidarisé de la ligne de ventilation formée par le ventilateur 20 et, le cas échéant, au moins un autre tronçon 3 de conduit de ventilation. L'organe de collecte 8 portant le tronçon 3 de conduit de ventilation est remplacé par un organe de collecte 8 vide.

## Revendications

1. Appareil de manœuvre (6) de tronçon (3) de conduit souple d'aération, comprenant un organe de collecte (8) de tronçon de conduit souple comprenant une base (13), une paroi circulaire et une poutre (12) en porte à faux par rapport à la base (13), une ouverture pour le passage d'un flux d'air de ventilation étant ménagée à travers la base (13) et la paroi circulaire, un premier joint d'étanchéité (9) activable étant disposé autour de ladite paroi circulaire à l'opposé de la base (13), un deuxième joint d'étanchéité (10) activable étant relié au premier joint d'étanchéité (9) par un manchon d'étanchéité (11) et supporté par un bras mobile (16) entre une position rétractée et une position déployée, le premier joint d'étanchéité (9) étant configuré pour être activé et étanche avec le tronçon (3) de conduit souple lors d'une phase de rétractation du bras mobile (16) et le deuxième joint d'étanchéité (10) étant configuré pour être activé et étanche avec le tronçon (3) de conduit souple lors d'une phase de déploiement du bras mobile (16).

2. Appareil selon la revendication 1, dans lequel le premier joint d'étanchéité (9) activable et le deuxième joint d'étanchéité (10) activable sont gonflables.

3. Appareil selon la revendication 1 ou 2, dans lequel le premier joint d'étanchéité (9) activable et le deuxième joint d'étanchéité (10) activable sont annulaires.

4. Appareil selon l'une des revendications précédentes, dans lequel le bras mobile (16) est télescopique.

5. Appareil selon la revendication 4, dans lequel le bras mobile (16) comprend un organe de manœuvre tel que vérin électrique ou pneumatique.

6. Appareil selon l'une des revendications précédentes, comprenant un portique (7) mobile supportant ledit organe de collecte (8).

7. Appareil selon la revendication 6, dans lequel le portique (7) mobile présente une partie supérieure de support dudit organe de collecte (8).

8. Appareil selon l'une des revendications précédentes, dans lequel le manchon comprend un tube rigide ouvert présentant une surface de rugosité compatible avec ledit tronçon (3) de conduit souple.

9. Appareil selon l'une des revendications précédentes, comprenant un portique de compression mobile en translation par rapport à l'organe de collecte (8) de tronçon de conduit souple, monté autour de la paroi circulaire et muni d'actionneurs de troussage pour trousser ledit tronçon de conduit souple.

10. Procédé de manœuvre de tronçon (3) de conduit souple d'aération, mettant en œuvre un organe de collecte (8) de tronçon de conduit souple comprenant une base (13), une paroi circulaire et une poutre (12) en porte à faux par rapport à la base (13), une ouverture pour le passage d'un flux d'air de ventilation étant ménagée à travers la base (13) et la paroi circulaire, un premier joint d'étanchéité (9) étant disposé autour de ladite paroi circulaire à l'opposé de la base (13), un deuxième joint d'étanchéité (10) étant relié au premier joint d'étanchéité (9) par un manchon d'étanchéité (11) et supporté par un bras mobile (16), ledit procédé comprenant l'activation du premier joint d'étanchéité (9) le rendant étanche avec le tronçon (3) de conduit souple, le deuxième joint d'étanchéité (10) étant inactif, puis le déploiement du bras mobile (16), puis l'activation du deuxième joint d'étanchéité (10) le rendant étanche avec le tronçon (3) de conduit souple, le premier joint d'étanchéité (9) étant inactif, puis la rétractation du bras mobile (16) par rapport à l'organe de collecte (8).

11. Procédé selon la revendication 10, dans lequel, simultanément à la rétractation du bras mobile (16), l'organe de collecte (8) est déplacé en sens inverse et à une vitesse de norme égale, le bras mobile (16) étant ainsi stationnaire par rapport au tronçon de conduit souple.

12. Procédé selon la revendication 10 ou 11, dans lequel le premier joint d'étanchéité (9) étant actif, un portique de compression monté autour de la paroi circulaire est entraîné en translation par rapport à l'organe de collecte (8) de tronçon de conduit dans le même sens que la rétractation du bras mobile (16), et des actionneurs de troussage viennent en contact avec ledit tronçon de conduit souple pour le repousser à l'opposé du premier joint d'étanchéité (9) et ainsi le trousser.

13. Procédé selon la revendication 12, dans lequel les étapes d'activation du premier joint d'étanchéité (9) puis d'activation du deuxième joint d'étanchéité (10) sont répétées jusqu'à troussage d'une longueur voulue du conduit de ventilation, puis la ventilation est arrêtée et le tronçon (3) de conduit de ventilation est désolidarisé de la ligne de ventilation et l'organe de collecte (8) portant le tronçon (3) de conduit de ventilation est remplacé par un organe de collecte (8) vide.
